# EUROPÄISCHE PATENTSCHRIFT

(11) **EP 1 710 446 B1**
(45) Veröffentlichungstag und Bekanntmachung des Hinweises auf die Patenterteilung: **24.12.2008**
(21) Anmeldenummer: 06007227.9
(22) Anmeldetag: 05.04.2006
(51) Int. Cl.: F15B 11/05, F15B 11/042, F15B 11/044

(54) **Hydraulische Steueranordnung und Steuerblock**
Hydraulic control device and control block
Commande hydraulique et bloc de commande

(30) Priorität: 05.04.2005 DE 102005015689; 18.05.2005 DE 102005022891
(43) Veröffentlichungstag der Anmeldung: 11.10.2006
(73) Patentinhaber: Bosch Rexroth Aktiengesellschaft, 70184 Stuttgart (DE)
(72) Erfinder: Fedde, Thomas, 38118 Braunschweig (DE); Lang, Thorsten, 38159 Vechelde (DE); Harms, Hans Heinrich, Prof. Dr. Dr., 38300 Wolfenbüttel (DE)
(74) Vertreter: Winter, Brandl, Fürniss, Hübner Röss, Kaiser, Polte Partnerschaft Patent- und Rechtsanwaltskanzlei

(56) Entgegenhaltungen:
- EP-A1- 1 281 872
- EP-A2- 1 500 825
- WO-A-92/14944
- ESDERS H: "ELEKTROHYDRAULISCHES LOAD-SENSING FUR DIE MOBILHYDRAULIK" OLHYDRAULIK UND PNEUMATIK, VEREINIGTE FACHVERLAGE, MAINZ, DE, Bd. 38, Nr. 8, Januar 1994 (1994-01), Seiten 473-478,480, XP000195316 ISSN: 0341-2660

## Beschreibung

Die Erfindung betrifft eine hydraulische Steueranordnung zur Ansteuerung eines hydraulischen Verbrauchers gemäß dem Oberbegriff des Patentanspruchs 1 und einen Steuerblock zur Ansteuerung mehrerer Verbraucher, wobei jedem Verbraucher eine derartige Steueranordnung zugeordnet ist.

Die Bewegungssteuerung hydraulischer Verbraucher von mobilen Arbeitsgeräten erfolgt in der Regel über Proportionalwegeventile, über die die Druckmittelströmungsrichtung und der Druckmittelvolumenstrom zum und vom Verbraucher einstellbar ist. Ein Problem in der Mobilhydraulik sind sogenannte ziehende Lasten, bei der die Last in Bewegungsrichtung des Verbrauchers wirkt. Dies kann beispielsweise bei einem Hydraulikzylinder vorkommen, wenn die Kolbenstange ausgefahren wird und die ziehende Last in Richtung der Ausfahrbewegung wirkt. Dabei kann es zu einer Unterversorgung des unbelasteten Zylinderraums, d. h., bei der Ausfahrbewegung der Kolbenstange zu einer Unterversorgung des bodenseitigen Zylinderraums kommen, so dass in diesem Kavitationen auftreten können, über die der Hydraulikzylinder oder die Steueranordung geschädigt wird.

Üblicherweise werden zur vermeidung einer Unterversorgung von hydraulischen Verbrauchern sogenannte Senkbremsventile eingesetzt. Derartige Senkbremsventile sind drosselnde Ventile, die den vom Verbraucher abströmenden Druckmittelvolumenstrom eines Druckraums in Abhängigkeit vom Druck in dem zweiten, sich vergrößernden Druckraum regeln. Problematisch ist dabei das gegenseitige Beeinflussen der Drücke in den beiden Druckräumen bei gleichzeitiger schlechter Dämpfung. Weiterhin ist eine Bewegungssteuerung des Verbrauchers mit hoher Dynamik nur begrenzt möglich, die Abstimmung der Ventile ist in der Praxis äußerst problematisch. Die Abstimmung der Ventile sollte im Allgemeinen zusammen mit den jeweils angeschlossenen Verbrauchern erfolgen, so dass keine Möglichkeit besteht, mit einer universellen Senkbremseinheit beliebige Verbraucher zu betreiben.

In der US 5,138,838 ist eine Steueranordnung offenbart, bei der dem Zulauf und dem Ablauf getrennte Wegeventilschieber zur Einstellung eines Zulaufquerschnitts und eines Ablaufquerschnitts zugeordnet sind. Die Ansteuerung der beiden Ventilschieber erfolgt unabhängig voneinander über Pilotdruckreduzierventile, die in Abhängigkeit von den Drücken im Vorlauf zum und im Rücklauf vom Verbraucher angeordnet sind. Der Verbraucher ist bei der in der US 5, 138,838 gezeigten Lösung ein doppeltwirkender Hydraulikzylinder. Im Falle einer ziehenden Last wird der Druckabfall in der Vorlaufleitung über den Drucksensor erfasst und im Fall einer Unterversorgung, d. h., dann wenn der Druck im Rücklauf höher als derjenige im Vorlauf ist, der Rücklaufquerschnitt über den im Rücklauf angeordneten Ventilschieber angedrosselt, so dass eine Unterversorgung des sich vergrößernden Druckraums verhindert werden kann.

In der EP 0 809 737 ist eine ähnlich aufgebaute Lösung offenbart, bei der der Druckmittelvolumenstrom im Zulauf und im Ablauf über getrennte, elektrohydraulisch vorgesteuerte Ventilschieber steuerbar ist.

Nachteilig bei diesen bekannten Lösungen ist, dass bei Änderungen des Lastdrucks eine sehr schnelle Reaktion der Regelung für die beiden Ventilschieber erforderlich ist, um die Geschwindigkeit des Verbrauchers konstant zu halten.

In der US 6,073,652 ist eine Steueranordnung offenbart, bei der ebenfalls die Einstellung des Zulauf- und Ablaufquerschnitts über getrennte Ventilschieber (aufgelöste Steuerkanten) erfolgt, wobei jedem Ventilschieber, d. h., sowohl dem zulaufseitigen als auch dem ablaufseitigen eine LUDV-Druckwaage nachgeschaltet ist, die in Schließrichtung vom jeweiligen Lastdruck beaufschlagt ist.

Eine derartige Lösung erfordert einen erheblichen vorrichtungstechnischen Aufwand.

In der WO 02/075162 A1 ist anhand der Figuren 12 und 13 eine Steueranordnung erläutert, bei der zulauf- und ablaufseitig jeweils ein Ventilschieber vorgesehen ist, denen jeweils eine LUDV-Druckwaage nachgeschaltet ist. Auch bei dieser Lösung ist der vorrichtungstechnische Aufwand erheblich.

Die US 5,568,759 offenbart ebenfalls eine Steueranordnung mit getrennten Ventilschiebern in Vorlauf und Rücklauf. Auch bei dieser Lösung muss regelungstechnisch ein hoher Aufwand getrieben werden, um im Fall einer Laständerung den Querschnitt der Ventilschieber so zu verstellen, dass die Geschwindigkeit des Verbrauchers konstant bleibt.

Dem gegenüber liegt der Erfindung die Aufgabe zugrunde, eine hydraulische Steueranordnung zur Ansteuerung eines hydraulischen Verbrauchers und einen Steuerblock mit mehreren derartigen Steueranordnungen zu schaffen, bei denen mit geringem vorrichtungstechnischen Aufwand im Fall einer ziehenden Last eine Unterversorgung verhindert werden kann und darüber hinaus auch bei Laständerungen eine konstante Bewegungsgeschwindigkeit des angesteuerten Verbrauchers gewährleistet ist.

Diese Aufgabe wird hinsichtlich der hydraulischen Steueranordnung durch die Merkmalskombination des Patentanspruchs 1 und hinsichtlich des Steuerblocks durch die Merkmale des Patentanspruchs 10 gelöst.

Erfindungsgemäß wird der Druckmittelvolumenstrom im Vorlauf und im Rücklauf über jeweils getrennt voneinander ansteuerbare Ventilschieber eingestellt, denen pumpenseitig eine Individualdruckwaage zugeordnet ist, über die das Druckmittel zu einer von einem der Ventilschieber aufgesteuerten Zumessblende strömt.

Über die beiden Ventilschieber ist es möglich, einen unterversorgungsfreien Vier-Quadrantenbetrieb des Verbrauchers bei freier Wahl des Flächen- bzw. Druckmittelvolumenstromverhältnisses zu gewährleisten. Es müssen keine die Dynamik vermindernde Drosseleinrichtungen zwischen dem Ventilschieber und dem Verbraucher vorgesehen werden, wobei durch das Zusammenwirken der Zumessblende und der dieser vorgeschalteten Individualdruckwaage der Druckabfall über der Zumessblende lastunabhängig konstant gehalten werden kann, so dass der Verbraucher auch bei Änderungen des Lastdrucks mit konstanter Geschwindigkeit verfahren werden kann.

In dem Fall, in dem der Druck im Vorlauf unter einen vorbestimmten Wert abfällt, kann über den im Rücklauf angeordneten Ventilschieber der Ablaufquerschnitt verringert werden, so dass durch dieses Androsseln des Rücklaufs eine Unterversorgung des unbelasteten Druckraums des Verbrauchers verhindert werden kann.

Erfindungsgemäß wird es besonders bevorzugt, wenn die beiden Wegeventilschieber unabhängig voneinander lagegeregelt sind.

Die beiden Ventilschieber können jeweils in einem elektrohydraulisch vorgesteuerten Wegeventil angeordnet werden, deren Druckanschlüsse mit einem Ausgang der gemeinsamen Individualdruckwaage verbunden sind.

Diese Individualdruckwaage wird vorzugsweise in Schließrichtung von einem Druck stromaufwärts der jeweils wirksamen Zumessblende und in Öffnungsrichtung von der Kraft einer Druckwaagenfeder und dem Lastdruck des zugeordneten Verbrauchers beaufschlagt.

Dieser Lastdruck kann über ein Wechselventil vom Vorlauf zum und vom Rücklauf vom Verbraucher abgegriffen werden.

Im Vorlauf und im Rücklauf kann jeweils ein Drucksensor angeordnet werden, so dass auf einfache Weise erfasst werden kann, wenn der Druck im Vorlauf einen vorbestimmten Schwellwert unterschreitet.

Die die Ventilschieber aufnehmenden Wegeventile sind bei einem bevorzugten Ausführungsbeispiel mit einem Druckanschluss, einem Tankanschluss, einem Arbeitsanschluss sowie ein LS-Anschluss ausgeführt.

Bei einem bevorzugten Ausführungsbeispiel ist die Steueranordnung mit einer Steuereinheit ausgeführt, über die das im Rücklauf angeordnete Wegeventil so angesteuert wird, dass beim Abfallen des Drucks im Vorlauf unter den vorgenannten Stellwert der Rücklaufquerschnitt verringert wird. Dadurch wird der ablaufende Druckmittelvolumenstrom angedrosselt und entsprechend eine Unterversorgung verhindert.

In dem Fall, in dem eindeutig eine drückende Last vorliegt, d. h., wenn eine ziehende Last ausgeschlossen werden kann, kann die Ablaufmessblende zur Minimierung der Druckverluste vollständig aufgesteuert werden.

Der erfindungsgemäße LS-Steuerblock zur Ansteuerung mehrerer Verbraucher weist mehrere Ventilscheiben mit der Steueranordnung gemäß Patentanspruch 1 auf.

Sonstige vorteilhafte Weiterbildungen der Erfindung sind Gegenstand sonstiger Unteransprüche.

Im Folgenden wird ein bevorzugtes Ausführungsbeispiel der Erfindung anhand einer einzigen Figur erläutert, die einen stark vereinfachten Hydraulikschaltplan einer erfindungsgemäßen Steueranordnung zeigt. Eine derartige Steueranordnung kann beispielsweise durch eine Ventilscheibe 1 eines Mobilsteuerblocks realisiert sein, über die ein Verbraucher ansteuerbar ist. Die gestrichelt angedeutete Ventilscheibe 1 hat einen Druckanschluss P, einen Tankanschluss T sowie zwei Arbeitsanschlüsse A, B, die über eine Vorlaufleitung 2 bzw. eine Rücklaufleitung 4 mit einem hydraulischen Verbraucher 6 verbunden sind, der beim dargestellten Ausführungsbeispiel als doppeltwirkender Hydraulikzylinder ausgeführt ist. Die Vorlaufleitung 2 ist dabei an einen bodenseitigen Zylinderraum 8 und die Rücklaufleitung 4 an einen Ringraum des Zylinders 6 angeschlossen.

In der Ventilscheibe 1 sind zwei Wegeventileinheiten, im Folgenden Wegeventile 12, 14 genannt, ausgebildet, die jeweils einen Druckanschluss P, einen Rücklaufanschluss R und einen Arbeitsanschluss A bzw. B aufweisen. Prinzipiell können diese Wegeventileinheiten auch in einer gemeinsamen Ventilbohrung der Ventilscheibe aufgenommen sein. Das heißt, die Wegeventile müssen nicht getrennte Bauelemente sein, sondern können auch in ein Gehäuse oder dergleichen integriert sein.

Jedes der Wegeventile 12, 14 ist über elektrohydraulisch Vorsteuerventile 16, 18 bzw. 20, 22 aus seiner dargestellten Grundposition, in der die Anschlüsse P, R, A gegeneinander abgesperrt sind in Arbeitsstellungen (a) oder (b) zu verstellen. In den Positionen (a) ist der jeweilige Druckanschluss P mit dem zugeordneten Arbeitsanschluss A bzw. B verbunden, der Rücklaufanschluss R ist abgesperrt - es wird eine Zumessblende 26 bzw. 28 aufgesteuert, die den Druckmittelvolumenstrom zum Verbraucher 6 und damit dessen Geschwindigkeit bestimmt. Außerdem ist der jeweilige Arbeitsanschluss A bzw. B mit dem LS-Anschluss verbunden.

In den mit (b) gekennzeichneten Arbeitspositionen sind die beiden Arbeitsanschlüsse A oder B mit dem Rücklaufanschluss R verbunden, der Druckanschluss P ist jeweils abgesperrt. Der jeweilige Ventilschieber steuert dann einen Ablaufquerschnitt auf.

Wie der Figur entnehmbar ist, ist der Anschluss A des Wegeventils 12 über einen Vorlaufkanal 30 und der Anschluss B des Wegeventils 14 über einen Rücklaufkanal 32 mit dem Arbeitsanschluss B der Ventilscheibe 1 verbunden. Sowohl im Vorlaufkanal 30 als auch im Rücklaufkanal 32 ist jeweils ein Drucksensor 35 bzw. 37 vorgesehen, über den der Druck im jeweiligen Kanal erfassbar ist. Dieser Druck entspricht dem Lastdruck des Verbrauchers.

An den Druckanschluss P der beiden parallel geschalteten Wegeventile 12, 14 ist jeweils ein Zulaufkanal 34, 36 angeschlossen. Beide Zulaufkanäle 34, 36 münden in einen gemeinsamen Pumpenkanal 38 ein, der an den Ausgang C einer Individualdruckwaage 40 angeschlossen ist. Ein Eingangsanschluss P der Individualdruckwaage 40 ist über die Pumpenleitung 38 mit dem Druckanschluss P der Ventilscheibe 1 verbunden. An die beiden Rücklaufanschlüsse R der Wegeventile 12, 14 ist jeweils ein Ablaufkanal 42, 44 angeschlossen. Beide Ablaufkanäle 42, 44 münden in einer mit dem Tankanschluss T der Ventilscheibe 1 verbundenen Tankkanal 46. Die beiden Wegeventile 12, 14 haben - wie erwähnt - jeweils einen LS-Anschluss, dieser ist über jeweils einen LS-Zweigkanal 48, 50 mit dem Eingang eines Wechselventils 52 verbunden, dessen Ausgang über einen LS-Kanal 54 an den LS-Anschluss der Ventilscheibe 1 angeschlossen ist. Die Individualdruckwaage 40 ist in Schließrichtung von einem Druck stromaufwärts der beiden Zumessblenden 26, 28, im vorliegenden Fall vom Druck zwischen dem Druckanschluss P der Ventilscheibe 1 und dem Eingangsanschluss P der Individualdruckwaage 40 beaufschlagt. Dieser in Schließrichtung wirksame Steuerdruck wird über eine von der Pumpenleitung 38 abzweigende Steuerleitung 56 an eine in Schließrichtung wirksame Steuerfläche des Druckwaagenkolbens angelegt. In Öffnungsrichtung wirkt auf den Druckwaagenkolben die Kraft einer Druckwaagenfeder 58 und der Lastdruck im LS-Kanal, der über einen LS-Zweigkanal 60 zu einer in Öffnungsrichtung wirksamen Steuerfläche des Druckwaagenkolbens geführt ist.

Der höchste Lastdruck aller Ventilscheiben 1 des Mobilsteuerblocks wird über eine Wechselventilkaskade (nicht dargestellt) abgegriffen und zum Pumpenregler einer Verstellpumpe geführt, die derart angesteuert wird, dass in der Pumpenleitung 38 stets ein Druck anliegt, der um ein vorbestimmtes Pumpen-Δp über diesem höchsten Lastdruck liegt (LS-Steuerung).

Die beiden Wegeventile 12, 14 sind jeweils mit einer Lageregelung (nicht dargestellt) ausgeführt, über die der Öffnungsquerschnitt der Zumessblenden und der Ablaufquerschnitte (je nach Durchströmungsrichtung) exakt regelbar ist.

Zum Ausfahren des Zylinders 6 wird das Wegeventil 12 in eine seiner mit (a) und das Wegeventil 14 in eine seiner (b) gekennzeichneten Positionen verstellt. Das Druckmittel wird dann von der Pumpe über den Druckanschluss P der Ventilscheibe 1, die Pumpenleitung 38, die Individualdruckwaage 40, den Zulaufkanal 34, die Zumessblende 26, den Vorlaufkanal 30 und die Vorlaufleitung 2 in den bodenseitigen Zylinderraum 8 gefördert, so dass der Kolben des Zylinders ausgefahren wird. Das aus dem Ringraum 10 verdrängte Druckmittel strömt über die Rücklaufleitung 4, den Rücklaufkanal 32, den Ablaufquerschnitt des Wegeventils 14, den Ablaufkanal 44 und den Tankkanal 46 zum Tankanschluss T und von dort zum Tank hin ab. Über die Individualdruckwaage 40 wird der Druckabfall über der Zumessblende 26 lastunabhängig konstant gehalten, so dass auch bei Änderungen des Lastdrucks eine konstante Ausfahrgeschwindigkeit des Hydraulikzylinders 6 gewährleistet ist.

Mit Hilfe eines Steuerungs- und Regelkonzepts wird der Öffnungsgrad der beiden Ventilschieber der Wegeventile 12, 14 mit Hilfe der sich einstellenden und über die Drucksensoren 35 und 37 erfassten Lastdrücke geregelt. Dabei wird bei Ansteuerung des Verbrauchers 6 die jeweils wirksame Zulaufmessblende 26 (oder 28) entsprechend der durch den Benutzer vorgegebenen Ventildurchfluss-Sollgröße geöffnet und somit ein fest vorgegebener Druckmittelvolumenstrom zugeführt. Die Öffnung des im Rücklauf gelegenen Ventilschiebers (im vorliegenden Wegeventil 14) wird durch eine angepasste Aufschaltung der Öffnung der Zulaufmessblende 26 im Sinne einer Führungsgrößenaufschaltung realisiert. Zusätzlich wird der aktuelle Lastdruck des zum Verbraucher strömenden Druckmittelvolumenstroms überwacht. Sinkt nun aufgrund einer ziehenden Last (Pfeil am Verbraucher 6) der Lastdruck im Zylinderraum 8 und damit im Vorlaufkanal 30 unterhalb einen in der Steuereinheit abgespeicherten Schwellwert ab, so erfolgt aufgrund eines Signals der Steuereinheit über das Wegeventil 14 eine zusätzliche Androsselung des vom Ringraum 10 abströmenden Druckmittelvolumenstroms durch Verkleinerung des Öffnungsquerschnitts des Wegeventils 14 - der ablaufende Druckmittelvolumenstrom wird angedrosselt und eine Unterversorgung des Zylinderraums 8 und dadurch auftretende Kavitationen werden verhindert.

Beim Einfahren des Hydraulikzylinders 6 erfolgt ein Wechsel der Regelungsstrategie, da die beiden Wegeventile 12, 14 dann ihre Funktion als Zumess- und Ablaufmessblende wechseln.

Durch die guten dynamischen Eigenschaften der Individualdruckwaage 40 ist es möglich, mit Hilfe eines konventionellen Schieberventils vergleichsweise geringer Dynamik die Regelung des Drucks auf der Zulaufseite zu betreiben. Die pumpenseitige Anordnung der Individualdruckwaage 40 hat gegenüber verbraucherseitigen Individualdruckwaagen (LUDV-Systeme) den Vorteil, dass nur eine einzige Druckwaage vorgesehen werden muss, dadurch ist die erfindungsgemäße Lösung wesentlich einfacher aufgebaut als die eingangs beschriebenen LUDV-Systeme.

In dem Fall, in dem die Last eindeutig der Bewegung des Zylinders entgegenwirkt (drückende Last) ist eine Verringerung der Druckverluste durch eine vollständige Öffnung der im Rücklauf gelegenen Steuerkante des Wegeventils 14 (oder bei Umkehrung der Druckmittelvolumenstromrichtung des Wegeventils 12) möglich.

Das anhand der Figur erläuterte Ventilkonzept ermöglicht es auch, zwei einfach wirkende Verbraucher an die Anschlüsse A, B anzuschließen und separat zu betreiben.

Der Steuerblock muss nicht notwendigerweise als LS-Steuerblock ausgeführt sein. Die Pumpe kann eine Verstellpumpe oder eine Konstantpumpe mit Bypassdruckwaage sein.

Offenbart sind eine hydraulische Steueranordnung zur Ansteuerung eines hydraulischen Verbrauchers und ein mit zumindest einer derartigen Steueranordnung ausgeführter Mobilsteuerblock, wobei im Vorlauf zum Verbraucher und im Rücklauf vom Verbraucher jeweils ein Ventilschieber zur Einstellung des Zulauf- bzw. Ablaufquerschnitts angeordnetist. Beiden Ventilschiebern ist pumpenseitig eine Individualdruckwaage vorgeschaltet, über die das Druckmittel zu einer von einem der Ventilschieber aufgesteuerten Zulaufmessblende strömt.

### Bezugszeichenliste

- 1: Ventilscheibe
- 2: Vorlaufleitung
- 4: Rücklaufleitung
- 6: Zylinder
- 8: Zylinderraum
- 10: Ringraum
- 12: Wegeventil
- 14: Wegeventil
- 16: Vorsteuerventil
- 18: Vorsteuerventil
- 20: Vorsteuerventil
- 22: Vorsteuerventil
- 24: Vorsteuerventil
- 26: Zumessblende
- 28: Zumessblende
- 30: Vorlaufkanal
- 32: Rücklaufkanal
- 34: Zulaufkanal
- 35: Drucksensor
- 36: Zulaufkanal
- 37: Drucksensor
- 38: Pumpenleitung
- 40: Individualdruckwaage
- 42: Ablaufkanal
- 44: Ablaufkanal
- 46: Tankkanal
- 48: LS-Zweigkanal
- 50: LS-Zweigkanal
- 52: Wechselventil
- 54: LS-Kanal
- 56: Steuerleitung
- 58: Druckwaagenfeder
- 60: LS-Zweigkanal

## Patentansprüche

1. Hydraulische Steueranordnung zur Ansteuerung eines hydraulischen Verbrauchers (6), mit einer stetig verstellbaren Wegeventilanordnung (12, 14), die einen Vorlauf-Ventilschieber zum Einstellen eines Druckmittelvolumenstroms zum Verbraucher und einen Rücklauf-Ventilschieber hat, über den der Rücklaufquerschnitt für den vom Verbraucher (6) abströmenden Druckmittelvolumenstrom einstellbar ist, wobei beide Ventilschieber getrennt sind, **dadurch gekennzeichnet, dass** beiden Ventilschiebern pumpenseitig eine gemeinsame Individualdruckwaage (40) vorgeschaltet ist, über die Druckmittel zu einer von einem der Ventilschieber aufgesteuerten Zulaufmessblende (26, 28) strömt.

2. Hydraulische Steueranordnung nach Anspruch 1, wobei die Ventilschieber unabhängig voneinander lagegeregelt sind.

3. Hydraulische Steueranordnung nach Patentanspruch 1 oder 2, wobei die Ventilschieber in jeweils einem Wegeventil (12, 14) angeordnet sind, dessen Druckanschluss (P) mit einem Ausgangsanschluss (C) der Individualdruckwaage (40) verbunden ist.

4. Hydraulische Steueranordnung nach einem der vorhergehenden Patentansprüche, wobei die Individualdruckwaage (40) in Schließrichtung von einem Druck stromaufwärts der jeweiligen Zumessblende (26, 28) und in Öffnungsrichtung von der Kraft einer Druckwaagenfeder (58) und dem Lastdruck des Verbrauchers (6) beaufschlagt ist.

5. Hydraulische Steueranordnung nach Patentanspruch 4, wobei der Lastdruck über ein Wechselventil (52) vom Vorlauf zum Verbraucher (6) und vom Rücklauf vom Verbraucher (6) abgegriffen ist.

6. Hydraulische Steueranordnung nach einem der vorhergehenden Patentansprüche, wobei im Vorlauf und im Rücklauf jeweils ein Drucksensor (35, 37) angeordnet ist.

7. Hydraulische Steueranordnung nach einem der auf Patentanspruch 3 zurückbezogenen Patentansprüche, wobei die Wegeventile (12, 14) jeweils einen Druckanschluss (P), einen Tankanschluss (R) und einen Arbeitsanschluss (A, B) sowie einen LS-Anschluss (LS) haben.

8. Hydraulische Steueranordnung nach einem der vorhergehenden Patentansprüche, mit einer Steuereinheit, über die an die Wegeventile (12, 14) ein Signal zum Verringern des Rücklaufquerschnitts abgebbar ist, wenn der Druck im Vorlauf unter einem Schwellwert, vorzugsweise unter dem Druck im Rücklauf absinkt.

9. Hydraulische Steuereinheit nach Patentanspruch 8, wobei über die Steuereinheit in dem Fall, dass der Druck im Vorlauf eindeutig höher als im Rücklauf ist, der rücklaufseitige Öffnungsquerschnitt vollständig aufgesteuert wird.

10. Steuerblock zur Ansteuerung mehrerer Verbraucher, wobei jedem Verbraucher eine Steueranordnung gemäß einem der vorhergehenden Patentansprüche zugeordnet ist.

## Claims

1. Hydraulic control device for controlling a hydraulic consumer (6), with a continuously adjustable directional valve device (12, 14) which has an advance valve rod for setting a pressure medium volumetric flow to the consumer and a return valve rod via which the return cross section for the pressure medium volumetric flow flowing away from the consumer (6) can be set, wherein the two valve rods are separated, **characterised in that** a common individual pressure-maintaining valve (40) is connected upstream of the two valve rods on the pump side, via which valve pressure medium flows to a metering orifice (26, 28) which is controlled by one of the valve rods so as to be opened.

2. Hydraulic control device according to Claim 1, wherein the valve rods are position-controlled independently of one another.

3. Hydraulic control device according to Claim 1 or 2, wherein the valve rods are disposed in a respective directional valve (12, 14), the pressure connection (P) of which is connected to an outlet connection (C) of the individual pressure-maintaining valve (40).

4. Hydraulic control device according to any one of the preceding Claims, wherein the individual pressure-maintaining valve (40) is acted upon in the closing direction by a pressure upstream of the respective metering orifice (26, 28) and in the opening direction by the force of a pressure-maintaining valve spring (58) and the load pressure of the consumer (6).

5. Hydraulic control device according to Claim 4, wherein the load pressure is tapped off the advance to the consumer (6) and off the return from the consumer (6) via a shuttle valve (52).

6. Hydraulic control device according to any one of the preceding Claims, wherein a respective pressure sensor (35, 37) is disposed in the advance and in the return.

7. Hydraulic control device according to any one of the Claims referring back to Claim 3, wherein the directional valves (12, 14) in each case have a pressure connection (P), a tank connection (R) and a working connection (A, B) as well as an LS connection (LS).

8. Hydraulic control device according to any one of the preceding Claims, with a control unit via which a signal for reducing the return cross section can be delivered to the directional valves (12, 14) when the pressure in the advance drops below a threshold value, preferably below the pressure in the return.

9. Hydraulic control unit according to Claim 8, wherein the opening cross section on the return side is controlled via the control unit so as to be completely opened in the event of the pressure being definitely higher in the advance than in the return.

10. Control block for controlling a plurality of consumers, wherein a control device is associated with each consumer, according to any one of the preceding Claims.

## Revendications

1. Ensemble de commande hydraulique destiné à commander un récepteur (6) hydraulique avec un ensemble de distributeur à plusieurs voies réglable en permanence (12, 14) qui possède un tiroir de distributeur d'arrivée pour le réglage d'un débit volumique de fluide hydraulique vers le récepteur et un tiroir de distributeur de retour, par le biais duquel la section de retour pour le débit volumique de fluide hydraulique sortant du récepteur (6) peut être réglée, les deux tiroirs de distributeur étant séparés, **caractérisé en ce qu'**un compensateur de pression individuel (40) commun est monté en amont des deux tiroirs de distributeur côté pompe, par le biais duquel le fluide hydraulique s'écoule vers un orifice de mesure d'alimentation (26, 28) actionné par l'un des tiroirs de distributeur.

2. Ensemble de commande hydraulique selon la revendication 1, dans lequel les positions des tiroirs de distributeur sont réglées indépendamment l'une de l'autre.

3. Ensemble de commande hydraulique selon la revendication 1 ou 2, dans lequel les tiroirs de distributeur sont disposés dans un distributeur à plusieurs voies respectif (12, 14), dont le raccordement de pression (P) est relié à un raccordement de sortie (C) du compensateur de pression individuel (40).

4. Ensemble de commande hydraulique selon l'une quelconque des revendications précédentes, dans lequel le compensateur de pression individuel (40) est sollicité dans le sens de fermeture par une pression en amont de l'orifice de mesure (26, 28) respectif et dans le sens d'ouverture par la force d'un ressort de compensateur de pression (58) et la pression de charge du récepteur (6).

5. Ensemble de commande hydraulique selon la revendication 4, dans lequel la pression de charge est prélevée par le biais d'un distributeur à deux voies (52) de l'arrivée au récepteur (6) et du retour au récepteur (6).

6. Ensemble de commande hydraulique selon l'une quelconque des revendications précédentes, dans lequel un capteur de pression (35, 37) est respectivement disposé dans l'arrivée et dans le retour.

7. Ensemble de commande hydraulique selon l'une quelconque des revendications liées à la revendication 3, dans lequel les distributeurs à plusieurs voies (12, 14) possèdent chacun un raccordement de pression (P), un raccordement de réservoir (R) et un raccordement de travail (A, B) ainsi qu'un raccordement LS (LS).

8. Ensemble de commande hydraulique selon l'une quelconque des revendications précédentes, avec une unité de commande, par le biais de laquelle un signal de réduction de la section de retour peut être émis aux distributeurs à plusieurs voies (12, 14), si la pression de l'arrivée baisse sous une valeur seuil, de préférence sous la pression du retour.

9. Unité de commande hydraulique selon la revendication 8, dans laquelle la section d'ouverture côté retour est complètement actionnée par l'unité de commande au cas où la pression de l'arrivée est nettement supérieure à celle du retour.

10. Bloc de commande destiné à commander plusieurs récepteurs, un ensemble de commande selon l'une quelconque des revendications précédentes étant associé à chaque récepteur.
